# EUROPÄISCHE PATENTANMELDUNG

(11) **EP 4 716 004 A1**
(43) Veröffentlichungstag der Anmeldung: **25.03.2026**
(21) Anmeldenummer: 25199948.8
(22) Anmeldetag: 03.09.2025
(51) Int. Cl.: H01P 11/00, H01Q 1/32

(54) **VERFAHREN ZUR HERSTELLUNG EINER HOHLLEITERANTENNE SOWIE HOHLLEITERANTENNE**

(30) Priorität: 23.09.2024 DE 102024127465
(71) Anmelder: OECHSLER AG, 91522 Ansbach (DE)
(72) Erfinder: Weisskopf, Matthias, 91611 Lehrberg (DE); Fleuchaus, Till, 91550 Dinkelsbuehl (DE)
(74) Vertreter: Canzler & Bergmeier Patentanwälte Partnerschaft mbB

(57) **Zusammenfassung**

Die Erfindung betrifft ein Verfahren zur Herstellung einer Hohlleiterantenne (1), bei dem wenigstens ein Antennenabschnitt (2a, 2b) der Hohlleiterantenne (1) in eine Form (3) eingelegt und der Form (3) ein Gießmaterial (4) zugeführt wird. Des Weiteren betrifft die Erfindung eine Hohlleiterantenne (1).

## Beschreibung

Die vorliegende Erfindung betrifft ein Verfahren zur Herstellung einer Hohlleiterantenne, bei dem wenigstens ein Antennenabschnitt der Hohlleiterantenne in eine Form eingelegt und der Form ein Gießmaterial zugeführt wird. Des Weiteren betrifft die Erfindung eine Hohlleiterantenne.

Hohlleiterantennen sind aus dem Stand der Technik bekannt. Diese umfassen meist wenigstens einen Antennenkörper, der aus mehreren Antennenabschnitten gefügt werden muss. Im Stand der Technik werden diese Antennenabschnitte meist miteinander verklebt. Zusätzlich oder alternativ wird zumindest ein Absorber und/oder eine Verbindungseinrichtung an den Antennenkörper angeordnet. Auch dies kann mit Hilfe von einem Klebeprozess erfolgen. Es ist jedoch auch bekannt, dass der Absorber und/oder die Verbindungseinrichtung zum Verbinden einzelner Bestandteile der Hohlleiterantenne verwendet wird.

So ist beispielsweise aus der DE 10 2021 122 758 A1 eine Hohlleiterantenne für ein Kraftfahrzeug bekannt. Die Hohlleiterantenne umfasst eine Leiterplatine, einen zumindest abschnittsweise hohlen Antennenkörper mit wenigstens einer Öffnung, eine Verbindungsvorrichtung und einen Abdeckkörper. Die Verbindungsvorrichtung umfasst wenigstens ein Verbindungselement, wobei das wenigstens eine Verbindungselement die Verbindungsvorrichtung, die Leiterplatine, den Antennenkörper und den Abdeckkörper miteinander verbindet. Im Rahmen der Fertigung dieser Hohlleiterantenne wird das wenigstens eine Verbindungselement an einem freien Ende umgeformt. So kann eine formschlüssige Verbindung der Einzelteile erfolgen. Nachteilig an diesem Verfahren ist, dass zunächst alle Einzelteile einzeln hergestellt werden müssen und im Anschluss daran durch einen eigenen Prozessschritt (mittels Klebeverbindung und/oder Umformen) miteinander verbunden werden.

Aufgabe der vorliegenden Erfindung ist es, die aus dem Stand der Technik bekannten Nachteile zu beseitigen.

Die Aufgabe wird gelöst durch ein Verfahren zur Herstellung einer Hohlleiterantenne sowie einer Hohlleiterantenne mit den Merkmalen der unabhängigen Patentansprüche. Vorteilhafte oder bevorzugte Ausführungen oder Weiterbildungen der Erfindung sind durch die Merkmale der abhängigen Ansprüche gekennzeichnet.

Vorgeschlagen wird ein Verfahren zur Herstellung einer Hohlleiterantenne. Die Hohlleiterantenne ist vorzugsweise als Hohlleiterantenne für ein Kraftfahrzeug, vorzugsweise als Fahrzeughohlleiterantenne, ausgebildet. Die Hohlleiterantenne kann beispielsweise für Radarsensoren verwendet werden. Derartige Hohlleiterantennen weisen häufig wenigstens einen Antennenabschnitt, einen Antennenkörper, eine Leiterplatine, eine Verbindungseinrichtung, einen Absorber und/oder einen Kühlkörper auf. Beispielsweise können die vorstehend genannten Bauteile, insbesondere in einer SandwichBauweise aneinander angeordnet und/oder miteinander verbunden werden.

Bei dem Verfahren wird vorzugsweise wenigstens ein Antennenabschnitt der Hohlleiterantenne in eine Form eingelegt. Der wenigstens eine Antennenabschnitt und/oder mehrere der Antennenabschnitte bilden den Antennenkörper aus. Der Antennenabschnitt und/oder der Antennenkörper ist/sind vorzugsweise zumindest abschnittsweise hohl und/oder umfassen wenigstens eine Öffnung. Mit Hilfe des wenigstens einen Antennenabschnitts und/oder des Antennenkörpers können vorzugsweise Funkwellen, insbesondere hochfrequente Radarwellen, weitergeleitet, ausgesendet und/oder empfangen werden. Zusätzlich oder alternativ dient der wenigstens eine Antennenabschnitt und/oder der Antennenkörper beispielsweise zur Funkwellenführung, Frequenzselektion und/oder Impedanzanpassung.

Vor, währenddessen und/oder nach dem Einlegen des wenigstens einen Antennenabschnitts wird der Form ein Gießmaterial zugeführt. Dadurch kann ein möglichst flexibles Herstellungsverfahren gewährleistet werden. Das Gießmaterial kann sich an den wenigstens einen Antennenabschnitt anlegen und/oder mit diesem eine formschlüssige und/oder kraftschlüssige Verbindung eingehen. Dadurch ist es möglich, die Herstellung der Hohlleiterantenne zu vereinfachen, da nachträgliche Bearbeitungsschritte, wie beispielsweise durch das im Stand der Technik bekannte nachträgliche Verbinden durch Kleben und/oder Umformen, entfallen können.

Vorteilhaft ist es, wenn der wenigstens eine Antennenabschnitt durch das Zuführen des Gießmaterials zumindest teilweise umspritzt, überspritzt, durchspritzt, umgossen, übergossen und/oder durchgossen wird. Dies kann auch als "Overmolding" bezeichnet werden. Dadurch kann die Verbindung zwischen dem wenigstens einen Antennenabschnitt und dem Gießmaterial verbessert und/oder die Kontaktoberfläche erhöht werden. Durch das Umspritzen, Überspritzen, Durchspritzen, Umgießen, Übergießen und/oder Durchgießen können die Bauteileigenschaften des wenigstens einen Antennenabschnitts verändert werden. Zudem können dadurch mehrere Antennenabschnitte und/oder andere Bauteile mit dem wenigstens einen Antennenabschnitt verbunden werden.

Ebenso bringt es Vorteile mit sich, wenn das Gießmaterial als flüssiges und/oder geschmolzenes und/oder viskoses Gießmaterial der Form zugeführt wird. Dies gewährleistet eine gleichmäßige Verteilung des Materials innerhalb der Form und/oder minimiert die Bildung von Lufteinschlüssen, die die Struktur schwächen könnten.

Auch ist es vorteilhaft, wenn währenddessen und/oder anschließend an das Einlegen des wenigstens einen Antennenabschnitts in die Form das Gießmaterial der Form zugeführt wird. Dies ist insbesondere beim Umspritzen und/oder Durchspritzen des wenigstens einen Antennenabschnitts vorteilhaft, da dadurch die Form geschlossen und/oder das Gießmaterial unter Druck eingespritzt werden kann.

Ebenso bringt es Vorteile mit sich, wenn, insbesondere durch Aushärten und/oder Abkühlen, aus dem Gießmaterial eine Verbindungseinrichtung und/oder ein Absorber gebildet wird. Mit Hilfe der Verbindungseinrichtung können beispielsweise wenigstens zwei Antennenabschnitte miteinander verbunden werden. Das Gießmaterial kann dabei im flüssigen und/oder viskosen Zustand um und/oder durch den wenigstens einen Antennenabschnitt herum- und/oder hindurchströmen. Im ausgehärteten und/oder abgekühlten Zustand kann die Verbindungseinrichtung und/oder der Absorber eine formschlüssige und/oder kraftschlüssige Verbindung zu dem wenigstens einen Antennenabschnitt bereitstellen. Dadurch kann ein nachträgliches Verkleben und/oder Verbinden durch Umformen der zwei Antennenabschnitte entfallen.

Mit Hilfe des Absorbers können beispielsweise Funkwellen abgeschirmt und/oder absorbiert werden. Dadurch können unerwünschte Störsignale und/oder Reflektionen der Funkwellen vermieden werden. Dies kann beispielsweise mit Hilfe von Absorberpartikeln, insbesondere Metall- und/oder Kohlenstoffpartikeln, im Gießmaterial, z. B. Polypropylen, erreicht werden. Aus dem Gießmaterial kann zusätzlich oder alternativ die Verbindungseinrichtung und der Absorber gebildet werden. Somit kann die aus dem Gießmaterial erzeugte Verbindungseinrichtung die Eigenschaften des Absorbers und/oder der aus dem Gießmaterial erzeugte Absorber die Eigenschaften der Verbindungseinrichtung übernehmen. Durch diese Funktionsintegration kann die Bauteilanzahl der Hohlleiterantenne reduziert werden.

Vorteile bringt es zudem mit sich, wenn wenigstens zwei der Antennenabschnitte, insbesondere ein erster Antennenabschnitt und ein zweiter Antennenabschnitt, in die Form eingelegt werden und/oder innerhalb der Form zueinander positioniert werden. Dies ermöglicht eine flexible und/oder präzise Ausrichtung und Verbindung der wenigstens zwei Antennenabschnitte. Die wenigstens zwei zueinander positionierten Antennenabschnitte können den wenigstens einen, vorzugsweise zumindest abschnittsweise hohlen, Antennenkörper ausbilden.

Ebenso bringt es Vorteile mit sich, wenn wenigstens zwei der Antennenabschnitte, insbesondere der erste Antennenabschnitt und der zweite Antennenabschnitt, vorzugsweise über zueinander korrespondierende Anlageabschnitte und/oder entlang einer Stapelrichtung der Hohlleiterantenne, aneinander angelegt und/oder aneinandergepresst werden. Durch das aneinander Anlegen der wenigstens zwei Antennenabschnitte kann beispielsweise der zumindest abschnittsweise hohle Antennenkörper sehr einfach hergestellt werden. So kann wenigstens einer der Antennenabschnitte wenigstens einen Hohlabschnitt, welcher vorzugsweise an den wenigstens einen Anlageabschnitt angrenzt, umfassen. Beispielsweise können wenigstens zwei der Antennenabschnitte, insbesondere der erste Antennenabschnitt und der zweite Antennenabschnitt, jeweils korrespondierende Hohlabschnitte umfassen. Durch das aneinander Anlegen der wenigstens zwei Antennenabschnitte erzeugt der mindestens eine Hohlabschnitt den wenigstens einen Hohlraum, der vorzugsweise durch die korrespondierenden Anlageabschnitte begrenzt ist.

Die wenigstens zwei Antennenabschnitte weisen herstellungsbedingt meist Toleranzen auf. Durch das Aneinanderanlegen und/oder Aneinenderpressen der wenigstens zwei Antennenabschnitte können diese Toleranzen ausgeglichen und/oder reduziert werden. Dadurch kann ein möglichst formstabiler und/oder durch die wenigstens eine Verbindungseinrichtung und/oder den wenigstens einen Absorber verbundener, Antennenkörper erzeugt werden.

Dieser Toleranzausgleich kann somit die Reproduzierbarkeit der Hohlleiterantenne verbessern.

Vorteilhaft ist es, wenn der wenigstens eine Antennenabschnitt in einem ersten Urformschritt, insbesondere einem ersten Spritzgussschritt, aus einem Antennenmaterial, z. B. Polyphenylensulfid, hergestellt wird. Dies ermöglicht die Herstellung von komplexen Geometrien. Zusätzlich oder alternativ kann durch die Herstellung des Antennenabschnitts mit Hilfe des ersten Urformschritts eine hohe Produktionsgeschwindigkeit und/oder gute Automatisierbarkeit gewährleistet werden.

Vorteile bringt es mit sich, wenn die Verbindungseinrichtung und/oder der Absorber in einem zweiten Urformschritt, insbesondere einem zweiten Spritzgussschritt, aus dem Gießmaterial hergestellt wird/werden. Dies ermöglicht eine effiziente Integration von Funktionselementen während des Produktionsprozesses, was die Produktionskosten und/oder den Aufwand reduziert.

Vorteile bringt es zudem mit sich, wenn zunächst der wenigstens eine Antennenabschnitt in dem ersten Urformschritt und die Verbindungseinrichtung und/oder der Absorber nachfolgend in dem zweiten Urformschritt hergestellt wird/werden. So ist es zusätzlich oder alternativ vorstellbar, dass der wenigstens eine Antennenabschnitt und die wenigstens eine Verbindungseinrichtung und/oder der wenigstens eine Absorber als zweistufiger Urformprozess, insbesondere Spritzgussprozess, hergestellt wird/werden. Dadurch kann die Automatisierung zur Herstellung von Hohlleiterantennen und/oder die Prozessgeschwindigkeit weiter verbessert bzw. erhöht werden.

Vorteilhaft ist es zudem, wenn das Gießmaterial beim Zuführen den wenigstens einen Antennenabschnitt zumindest teilweise ummantelt und/oder, insbesondere mit Hilfe eines Durchbruchs des wenigstens einen Antennenabschnitts, durchdringt. Dies trägt zur erhöhten strukturellen Integrität bei und ermöglicht eine starke Verbindung zwischen dem Gießmaterial und dem Antennenabschnitt, was die mechanische Stabilität der gesamten Antenne verbessert. Die Ummantelung des wenigstens einen Antennenabschnitts kann zusätzlich oder alternativ die absorbierenden Eigenschaften verbessern.

Vorteile bringt es zudem mit sich, wenn wenigstens einer der Antennenabschnitte, insbesondere der erste Antennenabschnitt und/oder der zweite Antennenabschnitt, durch das Aushärten und/oder Abkühlen des Gießmaterials mit der Verbindungseinrichtung und/oder dem Absorber formschlüssig und/oder stoffschlüssig verbunden wird. Diese Verbindungsmethode gewährleistet eine hohe Festigkeit und Langlebigkeit der Verbindung, was die Zuverlässigkeit der Hohlleiterantenne in anspruchsvollen Betriebsumgebungen erhöht.

Vorteile bringt es mit sich, wenn die Form mit Hilfe eines ersten Kontaktabschnitts der Form, insbesondere eines Formdeckels der Form, an dem wenigstens einen ersten Antennenabschnitt und/oder mit Hilfe eines zweiten Kontaktabschnitts der Form, insbesondere eines Formbodens der Form, den wenigstens einen zweiten Antennenabschnitt angelegt und/oder eine Kontaktkraft eingebracht wird. Dies stellt sicher, dass die Antennenabschnitte während des Herstellungsprozesses in der gewünschten Position bleiben, was zu einer höheren Fertigungsgenauigkeit führt. Zusätzlich oder alternativ kann dadurch der Toleranzausgleich erfolgen.

Ebenso ist es vorteilhaft, wenn beim Anlegen der Form, insbesondere durch den ersten Kontaktabschnitt und/oder den zweiten Kontaktabschnitt, an die wenigstens zwei Antennenabschnitte wenigstens ein an die wenigstens zwei Antennenabschnitte angrenzender Hohlraum für das Gießmaterial erzeugt wird, so dass durch Aushärten und/oder Abkühlen des Gießmaterials vorzugsweise die die wenigstens zwei Antennenabschnitte formschlüssig und/oder kraftschlüssig verbindende Verbindungseinrichtung und/oder Absorber gebildet werden kann.

Vorteilhaft ist es zudem, wenn die aneinander angelegten Antennenabschnitte durch wenigstens zwei entlang der Stapelrichtung voneinander beabstandeten und/oder an Außenseiten der Antennenabschnitte angrenzenden und/oder anliegenden Verbindungsabschnitte der Verbindungseinrichtung und/oder des Absorbers formschlüssig und/oder kraftschlüssig miteinander verbunden werden. Dies gewährleistet eine gleichmäßige Verteilung der mechanischen Belastung, was die strukturellen Eigenschaften der Hohlleiterantenne verbessert.

Vorteile bringt es mit sich, wenn an wenigstens einem der Verbindungsabschnitte wenigstens ein, insbesondere entlang der Stapelrichtung abstehender, Anbindungsabschnitt erzeugt, insbesondere angespritzt, wird. Mit Hilfe des wenigstens einen Anbindungsabschnitts kann der Antennenabschnitt, der Antennenkörper, die Verbindungseinrichtung und/oder der Absorber mit wenigstens einer Leiterplatte und/oder einer Aufnahme des Kraftfahrzeugs verbunden werden. Das direkte Anspritzen dieses Anbindungsabschnitts trägt weiter zur Bauteilreduktion der Hohlleiterantenne bei.

Vorteilhaft ist es zudem, wenn der Absorber und/oder die Verbindungseinrichtung und/oder der wenigstens eine Antennenabschnitt, insbesondere formschlüssig und/oder mittels des wenigstens einen Anbindungsabschnitts, mit einer Leiterplatte verbunden wird. Dies ermöglicht eine effiziente Verbindung und Integration der Hohlleiterantenne in das Gesamtsystem. Mit Hilfe des wenigstens einen Anbindungsabschnitts können mögliche Toleranzen zur Leiterplatte ausgeglichen werden. Alternativ ist es vorstellbar, dass die Leiterplatte zusammen mit dem wenigstens einen Antennenabschnitt in die Form eingelegt und zumindest teilweise von dem Gießmaterial umspritzt, überspritzt, durchspritzt, umgossen, übergossen und/oder durchgossen wird.

Des Weiteren ist es vorteilhaft, wenn die Leiterplatte wenigstens eine Sendeeinheit und/oder eine Empfangseinheit umfasst. Die Integration dieser Einheiten ermöglicht eine kompakte Bauweise und/oder verbessert die Signalqualität durch eine direkte Kopplung an den wenigstens einen Antennenabschnitt. Vorteilhaft ist es zudem, wenn die wenigstens eine Sendeeinheit und/oder die wenigstens eine Empfangseinheit zum Senden und/oder Empfangen von Signalen aus dem wenigstens einen Antennenabschnitt ausgebildet ist.

Vorteile bringt es mit sich, wenn das Gießmaterial, insbesondere als Schmelze und/oder Flüssigkeit, mit einer Zuführtemperatur, die vorzugsweise unterhalb einer Schmelztemperatur des wenigstens einen Antennenabschnitts und/oder des Antennenmaterials liegt, der Form zugeführt wird. Dies verhindert das unerwünschte Schmelzen und/oder Verformen des wenigstens einen Antennenabschnitts während des Herstellungsprozesses, was die Maßhaltigkeit des Endprodukts sicherstellt. Zusätzlich oder alternativ trägt diese Methode zur Schonung der Materialeigenschaften des Antennenabschnitts bei, wodurch die Langzeitstabilität der Antenne verbessert wird.

Vorteile bringt es mit sich, wenn der wenigstens eine Antennenabschnitt in einem Beschichtungsschritt zumindest teilweise, insbesondere metallisch, beschichtet wird. Die metallische Beschichtung kann die Leitfähigkeit und Reflexionseigenschaften des Antennenabschnitts verbessern, was zu einer besseren Leistung der Hohlleiterantenne führt. Darüber hinaus kann die Oberflächenbeschichtung die Schmelztemperatur des Antennenabschnitts erhöhen, wodurch er widerstandsfähiger gegenüber thermischen Belastungen während des Herstellungsprozesses wird.

Des Weiteren wird eine Hohlleiterantenne vorgeschlagen. Die Hohlleiterantenne ist vorzugsweise als Hohlleiterantenne für ein Kraftfahrzeug, vorzugsweise als Fahrzeughohlleiterantenne, ausgebildet. Die Hohlleiterantenne kann beispielsweise für Radarsensoren verwendet werden. Die Hohlleiterantenne ist vorzugsweise nach einem Verfahren gemäß der vorangegangenen Beschreibung hergestellt, wobei die genannten Merkmale einzeln oder in beliebiger Kombination vorhanden sein können.

Zusätzlich oder alternativ umfasst ein Absorber und/oder eine Verbindungseinrichtung der Hohlleiterantenne wenigstens einen an wenigstens einem Verbindungsabschnitt angeordneten und/oder von dem wenigstens einen Verbindungsabschnitt, insbesondere entlang einer Stapelrichtung der Hohlleiterantenne, abstehenden Anbindungsabschnitt, mit dessen Hilfe der Absorber und/oder die Verbindungseinrichtung mit einer Leiterplatte verbindbar ist. Dies ermöglicht eine stabile und/oder zuverlässige Verbindung zwischen den Komponenten der Hohlleiterantenne mit der Leiterplatte, was die mechanische Stabilität der Hohlleiterantenne verbessert.

Vorteilhaft ist es zudem, wenn die Hohlleiterantenne zwei Antennenabschnitte umfasst, die im bestimmungsgemäßen Gebrauch der Hohlleiterantenne aneinander anliegen und/oder einen zumindest abschnittsweise hohlen Antennenkörper ausbilden. Dies erhöht die Effizienz der Funkwellenführung innerhalb der Hohlleiterantenne und/oder verbessert die Gesamtleistung der Hohlleiterantenne. Zusätzlich oder alternativ sind zumindest abschnittsweise hohle Antennenkörper aus wenigstens zwei Antennenabschnitten einfacher und/oder kostengünstiger herstellbar.

Vorteile bringt es mit sich, wenn der Absorber und/oder die Verbindungseinrichtung zwei entlang der Stapelrichtung voneinander beabstandete Verbindungsabschnitte umfasst. Diese Konfiguration gewährleistet eine gleichmäßige Verteilung der mechanischen Belastungen und/oder verbessert die strukturellen Eigenschaften der Antenne.

Ebenso ist es vorteilhaft, wenn die Verbindungsabschnitte des Absorbers und/oder der Verbindungseinrichtung vorzugsweise beidseitig an Außenseiten des Antennenkörpers und/oder der wenigstens zwei aneinander anliegenden Antennenabschnitten angeordnet sind. Dies verbessert die mechanische Kopplung der Antennenabschnitte und/oder erhöht die Stabilität der gesamten Konstruktion, was die Langlebigkeit und Zuverlässigkeit der Antenne steigert.

Auch ist es von Vorteil, wenn die Außenseiten der Antennenabschnitte als Außenflächen ausgebildet und/oder entlang der Stapelrichtung voneinander beabstandet sind. Dies trägt zur Reduktion von Reflexionen und/oder Verlusten bei, was die Effizienz der Hohlleiterantenne weiter steigert.

Ebenso ist es vorteilhaft, wenn der wenigstens eine Antennenabschnitt wenigstens einen zumindest teilweise entlang der Stapelrichtung ausgebildeten Durchbruch umfasst, so dass ein Gießmaterial zur Herstellung des Absorbers und/oder der Verbindungseinrichtung durch den wenigstens einen Antennenabschnitt hindurchgeführt werden kann. Dies ermöglicht eine präzise und/oder zweiseitige Verteilung des Gießmaterials, wodurch die Festigkeit der hergestellten Absorber und Verbindungseinrichtungen erhöht wird. Zusätzlich oder alternativ kann durch den Durchbruch das Gießmaterial durch wenigstens zwei Antennenabschnitte hindurchgeführt und/oder an beiden Seiten ausgehärtet werden. Dadurch kann die Stabilität der, insbesondere formschlüssigen, Verbindung weiter verbessert werden. Zusätzlich oder alternativ kann durch die Durchbrüche und das hindurch geführte Gießmaterial die Formbeständigkeit erhöht werden, da dadurch eine mehrfache und/oder gleichmäßig verteilte Verbindung möglich ist.

Vorteilhaft ist es zudem, wenn der Absorber und/oder die Verbindungseinrichtung an einer Vorderseite der Hohlleiterantenne den wenigstens einen Verbindungsabschnitt und/oder die wenigstens eine Aussparung und/oder wenigstens einen den wenigstens einen Verbindungsabschnitt und/oder einen die wenigstens eine Aussparung umfassenden Abdeckabschnitt aufweist. Mit Hilfe des Abdeckabschnitts können die Funkwellen zumindest teilweise absorbiert werden. Die Aussparungen können die gezielte Durchlässigkeit für Funkwellen gewährleisten. Dies trägt zur Reduktion von unerwünschten Reflexionen und/oder Streuungen bei, was die Effizienz und/oder Genauigkeit der Hohlleiterantenne verbessert. Der Abdeckabschnitt kann zusätzlich oder alternativ empfindliche Bereiche der Hohlleiterantenne vor externen Einflüssen schützen.

Vorteile bringt es zudem mit sich, wenn der Absorber und/oder die Verbindungseinrichtung an einer Rückseite der Hohlleiterantenne den wenigstens einen Verbindungsabschnitt und/oder den wenigstens einen Anbindungsabschnitt umfasst. Dies ermöglicht eine stabile mechanische Verbindung der Hohlleiterantenne mit anderen Komponenten, wie z.B. der Leiterplatte, was die Gesamtstabilität und/oder Zuverlässigkeit des Systems verbessert.

Des Weiteren ist es vorteilhaft, wenn der Absorber und/oder die Verbindungseinrichtung einen, vorzugsweise entlang der Stapelrichtung erstreckenden und/oder an wenigstens einer Seitenfläche des wenigstens einen Antennenabschnitts angrenzenden, Rahmenabschnitt umfasst. Der Rahmenabschnitt trägt zur strukturellen Verstärkung der Antenne bei und erhöht deren mechanische Stabilität, insbesondere unter mechanischen Belastungen. Zusätzlich oder alternativ umrahmt der Rahmen die wenigstens zwei Antennenabschnitte. So können beispielsweise unerwünschte Reflexionen und/oder Streuungen weiter reduziert werden.

Vorteilhaft ist es zudem, wenn der Rahmenabschnitt und/oder wenigstens ein Durchbruch den wenigstens einen Verbindungsabschnitt der Vorderseite und den wenigstens einen Verbindungsabschnitt der Rückseite miteinander verbindet. So kann mit Hilfe des Rahmenabschnitts und den wenigstens zwei Verbindungsabschnitten die formschlüssige Verbindung bereitgestellt werden.

Ebenso ist es vorteilhaft, wenn die wenigstens zwei Antennenabschnitte zueinander korrespondierende Anlageabschnitte umfassen. Die korrespondierenden Anlageabschnitte ermöglichen eine präzise Ausrichtung und/oder Verbindung der Antennenabschnitte.

Auch ist es vorteilhaft, wenn die wenigstens zwei Antennenabschnitte jeweils wenigstens einen Durchbruch umfassen. Dies ermöglicht das Hindurchführen von Gießmaterial und/oder anderen Verbindungselementen. So kann ein einfacher Formschluss erreicht werden. Dies kann zusätzlich oder alternativ zum Rahmenabschnitt erfolgen. Zusätzlich oder alternativ können die Verbindungsabschnitte der Vorderseite und der Rückseite mit Hilfe des wenigstens einen Durchbruchs verbunden werden.

Ebenso ist es vorteilhaft, wenn die wenigstens zwei Durchbrüche der wenigstens zwei Antennenabschnitte korrespondierend ausgebildet sind und/oder einen gemeinsamen Durchbruch des Antennenkörpers ausbilden. Ein gemeinsamer Durchbruch erleichtert die Herstellung und verbessert die mechanische Kopplung der Antennenabschnitte, wodurch die Festigkeit und/oder Stabilität erhöht werden kann.

Auch ist es von Vorteil, wenn wenigstens einer der Antennenabschnitte, insbesondere innerhalb des wenigstens einen Durchbruchs, zwei einander entgegengesetzte Formschrägen umfasst. So kann die formschlüssige Verbindung der wenigstens zwei Antennenabschnitte unterstützt und/oder verbessert werden. Zusätzlich oder alternativ ist es vorstellbar, dass die formschlüssige Verbindung alleinig durch die zwei entgegengesetzten Formschrägen hergestellt wird. So kann die mechanische Stabilität der Hohlleiterantenne verbessert und/oder die formschlüssige Verbindung vereinfacht werden.

Vorteilhaft ist es, wenn korrespondierende Durchbrüche der beiden Antennenabschnitte im Bereich der Anlageabschnitte einen ersten Querschnitt und im Bereich der Außenseite der Antennenabschnitte einen zweiten Querschnitt umfassen. Unterschiedliche Querschnitte ermöglichen eine optimierte Verteilung von Kräften und/oder gewährleisten die formschlüssige Verbindung.

Des Weiteren ist es vorteilhaft, wenn sich der erste Querschnitt vom zweiten Querschnitt unterscheidet und/oder der erste Querschnitt kleiner als der zweite Querschnitt ist. Dies trägt zur verbesserten Formschlüssigkeit der Verbindung bei und erhöht die mechanische Festigkeit der Hohlleiterantenne, was die Zuverlässigkeit und Langlebigkeit des Endprodukts verbessert.

Weitere Vorteile der Erfindung sind in den nachfolgenden Ausführungsbeispielen beschrieben. Es zeigen:
- **Figur 1 bis** 4: schematische Schnittdarstellungen einer Hohlleiterantenne und/oder einer Form, insbesondere in unterschiedlichen Verfahrensschritten eines Verfahrens zur Herstellung der Hohlleiterantenne, gemäß einem Ausführungsbeispiel.

Bei der nachfolgenden Beschreibung der Figuren werden für in den verschiedenen Figuren jeweils identische und/oder zumindest vergleichbare Merkmale gleiche Bezugszeichen verwendet. Die einzelnen Merkmale, deren Ausgestaltung und/oder Wirkweise werden meist nur bei ihrer ersten Erwähnung ausführlich erläutert. Werden einzelne Merkmale nicht nochmals detailliert erläutert, so entspricht deren Ausgestaltung und/oder Wirkweise der Ausgestaltung und Wirkweise der bereits beschriebenen gleichwirkenden oder gleichnamigen Merkmale.

Die Figuren 1 bis 4 zeigen schematische Schnittdarstellungen einer Hohlleiterantenne 1 und/oder einer Form 3, insbesondere in unterschiedlichen Verfahrensschritten eines Verfahrens zur Herstellung der Hohlleiterantenne 1, gemäß einem Ausführungsbeispiel. Die Hohlleiterantenne 1 ist vorzugsweise als Hohlleiterantenne 1 für ein Kraftfahrzeug, vorzugsweise als Fahrzeughohlleiterantenne, ausgebildet. Die Hohlleiterantenne 1 kann beispielsweise für Radarsensoren verwendet werden.

Die Figur 1 zeigt beispielhaft zwei Antennenabschnitte 2a, 2b der

Hohlleiterantenne 1. Die zwei Antennenabschnitte 2a, 2b sind, insbesondere entlang einer Stapelrichtung 10 der Hohlleiterantenne 1, voneinander beabstandet. Dabei sind die wenigstens zwei Antennenabschnitte 2a, 2b nicht miteinander verbunden. Zudem ist eine Form 3 dargestellt. Die Form 3 umfasst im gezeigten Ausführungsbeispiel einen Formdeckel 14 und einen Formboden 15. Der Formdeckel 14 und der Formboden 15 sind im gezeigten Ausführungsbeispiel ebenfalls, insbesondere entlang der Stapelrichtung 10, voneinander beabstandet.

Wenigstens einer der Antennenabschnitte 2a, 2b kann mit Hilfe eines zusätzlichen, insbesondere vorhergehenden, Verfahrensschritt, insbesondere metallisch, beschichtet werden. Dieser Verfahrensschritt kann auch als Beschichtungsschritt bezeichnet werden.

Die Form 3 umfasst, insbesondere am Formdeckel 14, wenigstens einen ersten Kontaktabschnitt 12. Zusätzlich oder alternativ umfasst die Form 3, insbesondere am Formboden 15, wenigstens einen zweiten Kontaktabschnitt 13. Mit Hilfe des wenigstens einen ersten Kontaktabschnitts 12 und/oder dem wenigstens einen zweiten Kontaktabschnitt 13 können die zwei Antennenabschnitte 2a, 2b, insbesondere der erste Antennenabschnitt 2a und der zweite Antennenabschnitt 2b, innerhalb der Form 3 zueinander positioniert und/oder aneinander angelegt und/oder zusammengepresst werden. Dies ist in der Figur 2 dargestellt.

Wie bereits beschrieben, können die beiden Antennenabschnitte 2a, 2b aneinander angelegt werden. Hierfür umfassen die Antennenabschnitte 2a, 2b im gezeigten Ausführungsbeispiel korrespondierende Anlageabschnitte 9. Werden die Antennenabschnitte 2a, 2b aneinander angelegt und/oder mit Hilfe der Kontaktabschnitte 12, 13 zusammengepresst, so kann zusätzlich oder alternativ ein Toleranzausgleich erfolgen.

In der in Figur 1 dargestellten Ausführungsform umfassen die Antennenabschnitte 2a, 2b jeweils eine Außenseite 17, die als Außenflächen ausgebildet sein können. Zusätzlich oder alternativ sind die Außenseiten 17 der Antennenabschnitte 2a, 2b, insbesondere auch im aneinander angelegten Zustand (siehe Figur 2 bis 4), entlang der Stapelrichtung 10 voneinander beabstandet. Weiterhin ist zu erkennen, dass die Antennenabschnitte 2a, 2b jeweils einen Durchbruch 11 aufweisen. Diese Durchbrüche 11 sind derart ausgebildet, dass diese im aneinander angelegten Zustand der zwei Antennenabschnitte 2a, 2b (siehe Figur 2 bis 4) korrespondierend zueinander angeordnet sind. Zusätzlich oder alternativ umfassen die Durchbrüche 11 im Bereich der Anlageabschnitte 9 einen ersten Querschnitt 7 und/oder im Bereich der Außenseite 17 einen zweiten Querschnitt 8. Der erste Querschnitt 7 unterscheidet sich im gezeigten Ausführungsbeispiel vom zweiten Querschnitt 8, wobei der erste Querschnitt 7 vorzugsweise kleiner als der zweite Querschnitt 8 ist.

Zudem umfasst wenigstens einer der Antennenabschnitte 2a, 2b zwei einander entgegengesetzte Formschrägen 30. Im gezeigten Ausführungsbeispiel sind diese Formschrägen 30 innerhalb des wenigstens einen Durchbruchs 11 angeordnet. Mit Hilfe dieser Formschrägen 30 kann die später näher erläuterte formschlüssige Verbindung unterstützt und/oder verbessert werden. Aus Übersichtsgründen sind die Bezugszeichen für den ersten Querschnitt 7 und den zweiten Querschnitt 8 sowie der Formschrägen 30 in den Figuren 2 bis 4 nicht gezeigt. Nichtsdestotrotz sind die unterschiedlichen Querschnitte 7, 8 und die Formschrägen 30 erkennbar. Diese Querschnittsänderungen und Formschrägen 30 können die formschlüssige und/oder stoffschlüssige Verbindung verbessern oder alleine bereitstellen.

Figur 2 zeigt, wie vorstehend bereits kurz beschrieben, einen Verfahrensschritt, bei dem die Form 3 geschlossen ist und/oder der Formdeckel 14 am Formboden 15 anliegt. Hierdurch werden auch die zwei Antennenabschnitte 2a, 2b aneinander angelegt und/oder, insbesondere mit Hilfe des ersten Kontaktabschnitts 12 und/oder des zweiten Kontaktabschnitts 13 zusammengepresst. Beim Zusammenpressen und/oder Aneinanderpressen wird vorzugsweise eine Kontaktkraft eingebracht und/oder Toleranzen der Antennenabschnitte 2a, 2b ausgeglichen.

Figur 2 zeigt ferner, dass der Form 3 ein Gießmaterial 4 zugeführt wird. Vorzugsweise wird zunächst der wenigstens eine Antennenabschnitt 2a, 2b, insbesondere die zwei Antennenabschnitte 2a, 2b, in die Form 3 eingelegt und währenddessen und/oder im Anschluss daran der Form 3 das Gießmaterial 4 zugeführt. Das Gießmaterial 4 wird vorzugsweise in einem flüssigen und/oder geschmolzenen und/oder viskosen Zustand in die Form 3 eingebracht. So kann das Gießmaterial 4 den wenigstens einen Antennenabschnitt 2a, 2b ummanteln.

Das Gießmaterial 4 wird in der Form 3 so zugeführt, dass der wenigstens eine Antennenabschnitt 2a, 2b zumindest teilweise umspritzt, überspritzt, durchspritzt, umgossen, übergossen und/oder durchgossen wird. Gemäß Figur 2 durchdringt das Gießmaterial 4, insbesondere mithilfe des Durchbruchs 11 des wenigstens einen Antennenabschnitts 2a, 2b, wenigstens einen der Antennenabschnitte 2a, 2b und/oder die wenigstens zwei Antennenabschnitte 2a, 2b. Es ist weiterhin von Vorteil, dass das Gießmaterial 4 bei einer Zuführtemperatur der Form 3 zugeführt wird, die unterhalb der Schmelztemperatur des wenigstens einen Antennenabschnitts 2a, 2b und/oder eines Antennenmaterials, aus dem der wenigstens eine Antennenabschnitt 2a, 2b hergestellt wurde, liegt. Dadurch wird eine Beschädigung und/oder Formver-änderung der Antennenabschnitte 2a, 2b vermieden.

Die wenigstens zwei Antennenabschnitte 2a, 2b werden, wie bereits beschrieben, aneinander angelegt. Im bestimmungsgemäßen Gebrauch der Hohlleiterantenne 1 wird dadurch ein, die zwei Antennenabschnitte 2a, 2b umfassender und/oder zumindest abschnittsweise hohler, Antennenkörper 23 ausgebildet. Der zumindest abschnittsweise hohle Antennenkörper 23 ist in den Figuren angedeutet, jedoch handelt es sich hierbei lediglich um ein vereinfachtes Ausführungsbeispiel. In der Figur 2 wird ferner veranschaulicht, dass die Durchbrüche 11 der zwei Antennenabschnitte 2a, 2b korrespondierend ausgebildet sind und/oder einen gemeinsamen Durchbruch 11 des Antennenkörpers 23 ausbilden. Zusätzlich oder alternativ ist wenigstens einer der Durchbrüche 11, vorzugsweise beide Durchbrüche 11, zumindest teilweise entlang der Stapelrichtung 10 erstreckend ausgebildet. Dies ermöglicht es, dass das Gießmaterial 4 durch den Antennenabschnitt 2a, 2b, insbesondere entlang der Stapelrichtung 10, hindurchgeführt werden kann.

Schließlich zeigt Figur 2, dass durch das Anlegen der Form 3 an die zwei Antennenabschnitte 2a, 2b ein angrenzender Hohlraum 16 für das Gießmaterial 4 erzeugt wird. Dieser Hohlraum 16 ermöglicht es, durch Aushärten und/oder Abkühlen des Gießmaterials 4 eine formschlüssige und/oder kraftschlüssige Verbindung zwischen den Antennenabschnitten 2a, 2b herzustellen, wobei vorzugsweise wenigstens eine Verbindungseinrichtung 5 und/oder ein Absorber 6 (siehe Figuren 3 und 4) gebildet werden kann. Der Hohlraum 16 wird vorzugsweise zwischen dem wenigstens einen Antennenabschnitt 2a, 2b und der Form 3 erzeugt. Der Hohlraum 16 bestimmt dabei die spätere Form der wenigstens einen Verbindungseinrichtung 5 und/oder des wenigstens einen Absorbers 6 (siehe Figuren 3 und 4). Es sei darauf hingewiesen, dass im gezeigten Ausführungsbeispiel das Bezugszeichen des Hohlraums 16 mehrfach eingezeichnet ist. Hierbei ist es vorstellbar, dass der Hohlraum 16 zusammenhängend ausgebildet ist. Zusätzlich oder alternativ ist es vorstellbar, dass mehrere Hohlräume 16 ausgebildet sind, denen jeweils separat das Gießmaterial 4 zugeführt wird. Auch unterschiedliche Gießmaterialien 4 für unterschiedliche Hohlräume 16 sind denkbar. Der wenigstens eine Hohlraum 16 umfasst dabei vorzugsweise einen Zuführabschnitt, mit dessen Hilfe das Gießmaterial 4 zugeführt werden kann.

Figur 3 zeigt einen weiteren, insbesondere den Figuren 1 und 2 nachfolgenden, Verfahrensschritt eines Verfahrens zur Herstellung einer Hohlleiterantenne 1. Im Ausführungsbeispiel wurde das Gießmaterial 4 bereits vollständig dem in Figur 2 gezeigten Hohlraum 16 zugeführt. Zudem ist die Form 3 entfernt bzw. nicht dargestellt. Das Gießmaterial 4 ist ausgehärtet und/oder abgekühlt, so dass aus dem Gießmaterial 4 der Figur 2 die Verbindungseinrichtung 5 und/oder der Absorber 6 gebildet wurde. Im gezeigten Ausführungsbeispiel der Figur 3 ist die Verbindungseinrichtung 5 und der Absorber 6 beispielhaft dasselbe Bauteil. Mit Hilfe der Verbindungseinrichtung 5 können die zwei Antennenabschnitte 2a, 2b miteinander verbunden werden. Mit Hilfe des Absorbers 6 können Funkwellen abgeschirmt und/oder absorbiert werden.

Wie aus Figur 3 hervorgeht, wird der wenigstens eine Antennenabschnitt 2a, 2b, insbesondere der erste Antennenabschnitt 2a und/oder der zweite Antennenabschnitt 2b, durch das Aushärten und/oder Abkühlen des Gießmaterials 4 formschlüssig und/oder stoffschlüssig mit und/oder mittels der Verbindungseinrichtung 5 und/oder dem Absorber 6 verbunden. Insbesondere werden der erste Antennenabschnitt 2a und der zweite Antennenabschnitt 2b über die wenigstens eine Verbindungseinrichtung 5 und/oder den wenigstens einen Absorber 6 formschlüssig und/oder stoffschlüssig verbunden.

Beispielsweise kann der wenigstens eine Antennenabschnitt 2a, 2b in einem ersten Urformschritt, insbesondere einem ersten Spritzgussschritt, aus dem Antennenmaterial hergestellt werden. Die Verbindungseinrichtung 5 und/oder der Absorber 6 wird, wie bereits beschrieben, in einem, vorzugsweise nachfolgenden, zweiten Urformschritt, insbesondere einem zweiten Spritzgussschritt, aus dem Gießmaterial 4 gebildet.

Figur 3 zeigt weiter, dass die aneinander angelegten Antennenabschnitte 2a, 2b durch zwei entlang der Stapelrichtung 10 voneinander beabstandeten Verbindungsabschnitte 18 der Verbindungseinrichtung 5 und/oder des Absorbers 6 formschlüssig und/oder kraftschlüssig miteinander verbunden werden und/oder verbunden sind. Diese Verbindungsabschnitte 18 sind vorzugsweise an den Außenseiten 17 der Antennenabschnitte 2a, 2b angeordnet und/oder liegen an den Außenseiten 17 an.

Gemäß der Darstellung in Figur 3 umfasst wenigstens einer der Verbindungsabschnitte 18 einen entlang der Stapelrichtung 10 abstehenden Anbindungsabschnitt 19, der insbesondere durch Anspritzen erzeugt wird und/oder wurde. So ist im Ausführungsbeispiel der Figur 2 der Hohlraum 16 bereits derart ausgebildet, dass der entsprechende Anbindungsabschnitt 19 durch Zuführen des Gießmaterials 4 in die Form 3 mit ausgebildet wird.

Es wird ferner gezeigt, dass die Hohlleiterantenne 1 zwei Antennenabschnitte 2a, 2b umfasst, die im bestimmungsgemäßen Gebrauch der Hohlleiterantenne 1 aneinander anliegen und/oder den zumindest abschnittsweise hohlen Antennenkörper 23 ausbilden. Der Absorber 6 und/oder die Verbindungseinrichtung 5 weisen die zwei entlang der Stapelrichtung 10 voneinander beabstandeten Verbindungsabschnitte 18 auf, die vorzugsweise beidseitig an den Außenseiten 17 des Antennenkörpers 23 und/oder der aneinander anliegenden Antennenabschnitte 2a, 2b angeordnet sind.

Weiterhin zeigt Figur 3, dass der Absorber 6 und/oder die Verbindungseinrichtung 5 an einer Vorderseite 24 der Hohlleiterantenne 1 den wenigstens einen Verbindungsabschnitt 18 und/oder wenigstens eine Aussparung 25 und/oder wenigstens einen Abdeckabschnitt 26 umfasst. Der Abdeckabschnitt 26 trägt dazu bei, Funkwellen zumindest teilweise zu absorbieren. Die wenigstens eine Aussparung 25 kann die Durchlässigkeit des Absorbers 6 und/oder der Verbindungseinrichtung 5 gewährleisten und/oder zielsicherer gestalten. Vorzugsweise wurde die wenigstens eine Aussparung 25 durch die Anlage des wenigstens einen ersten Kontaktabschnitts 12 der Form 3 an den ersten Antennenabschnitt 2a erzeugt.

Schließlich ist in Figur 3 dargestellt, dass der Absorber 6 und/oder die Verbindungseinrichtung 5 an einer Rückseite 27 der Hohlleiterantenne 1 den wenigstens einen Verbindungsabschnitt 18 und/oder den Anbindungsabschnitt 19 umfasst. Zusätzlich oder alternativ weist der Absorber 6 und/oder die Verbindungseinrichtung 5 einen entlang der Stapelrichtung 10 erstreckenden und/oder an wenigstens einer Seitenfläche 28 des wenigstens einen Antennenabschnitts 2a, 2b angrenzenden Rahmenabschnitt 29 auf. Der Rahmenabschnitt 29 und/oder wenigstens ein Durchbruch 11 verbindet den Verbindungsabschnitt 18 der Vorderseite 24 mit dem Verbindungsabschnitt 18 der Rückseite 27. Der Rahmenabschnitt 29 kann ebenfalls das Empfangen und/oder Senden von Funkwellen beeinflussen.

Figur 4 zeigt einen weiteren, insbesondere den Figuren 1 bis 3 nachfolgenden, Verfahrensschritt eines Verfahrens zur Herstellung einer Hohlleiterantenne 1. Bei diesem Verfahrensschritt wurde eine Leiterplatte 20 an dem wenigstens einen Anbindungsabschnitt 19 angebracht und/oder angeordnet und/oder befestigt. Vorzugsweise kann die Leiterplatte 20 mit Hilfe des Anbindungsabschnitts 19 formschlüssig und/oder kraftschlüssig mit dem Absorber 6, der Verbindungseinrichtung 5 und/oder dem wenigstens einen Antennenabschnitt 2a, 2b verbunden werden.

Die Leiterplatte 20 kann beispielsweise wenigstens eine Sendeeinheit 21 und/oder eine Empfangseinheit 22 umfassen. Die wenigstens eine Sendeeinheit 21 und/oder die wenigstens eine Empfangseinheit 22 ist/sind zum Senden und/oder Empfangen von Signalen aus dem wenigstens einen Antennenabschnitt 2a, 2b ausgebildet. Beispielsweise ist es vorstellbar, dass die wenigstens eine Sendeeinheit 21 und/oder die wenigstens eine Empfangseinheit 22 mit Hilfe einer nicht dargestellten Öffnung mit dem hohlen Antennenkörper 23 in Wirkverbindung steht.

### Bezugszeichenliste

- 1: Hohlleiterantenne
- 2a: erster Antennenabschnitt
- 2b: zweiter Antennenabschnitt
- 3: Form
- 4: Gießmaterial
- 5: Verbindungseinrichtung
- 6: Absorber
- 7: ersten Querschnitt
- 8: zweiten Querschnitt
- 9: Anlageabschnitte
- 10: Stapelrichtung
- 11: Durchbruch
- 12: ersten Kontaktabschnitt
- 13: zweiten Kontaktabschnitt
- 14: Formdeckel
- 15: Formboden
- 16: Hohlraum
- 17: Außenseite
- 18: Verbindungsabschnitt
- 19: Anbindungsabschnitt
- 20: Leiterplatte
- 21: Sendeeinheit
- 22: Empfangseinheit
- 23: Antennenkörper
- 24: Vorderseite
- 25: Aussparung
- 26: Abdeckabschnitt
- 27: Rückseite
- 28: Seitenfläche
- 29: Rahmenabschnitt
- 30: Formschräge

## Patentansprüche

1. Verfahren zur Herstellung einer Hohlleiterantenne (1), bei dem wenigstens ein Antennenabschnitt (2a, 2b) der Hohlleiterantenne (1) in eine Form (3) eingelegt und der Form (3) ein Gießmaterial (4) zugeführt wird.

2. Verfahren nach dem vorangegangenen Anspruch, **dadurch gekennzeichnet, dass** der wenigstens eine Antennenabschnitt (2a, 2b) durch das Zuführen des Gießmaterials (4) zumindest teilweise umspritzt, überspritzt, durchspritzt, umgossen, übergossen und/oder durchgossen wird.

3. Verfahren nach einem der vorangegangenen Ansprüche, **dadurch gekennzeichnet, dass**, insbesondere durch Aushärten und/oder Abkühlen, aus dem Gießmaterial (4) eine Verbindungseinrichtung (5) zum Verbinden wenigstens zweier Antennenabschnitte (2a, 2b) und/oder ein Absorber (6) zum Abschirmen und/oder Absorbieren von Funkwellen gebildet wird,
wobei wenigstens einer der Antennenabschnitte (2a, 2b), insbesondere der erste Antennenabschnitt (2a) und/oder der zweite Antennenabschnitt (2b), durch das Aushärten und/oder Abkühlen des Gießmaterials (4) vorzugsweise mit der Verbindungseinrichtung (5) und/oder dem Absorber (6) formschlüssig und/oder stoffschlüssig verbunden wird.

4. Verfahren nach einem der vorangegangenen Ansprüche, **dadurch gekennzeichnet, dass** wenigstens zwei der Antennenabschnitte (2a, 2b), insbesondere ein erster Antennenabschnitt (2a) und ein zweiter Antennenabschnitt (2b), in die Form (3) eingelegt werden und/oder innerhalb der Form (3) zueinander positioniert werden,
wobei vorzugsweise die wenigstens zwei Antennenabschnitte (2a, 2b), insbesondere über zueinander korrespondierende Anlageabschnitte (9) und/oder entlang einer Stapelrichtung (10) der Hohlleiterantenne (1), aneinander angelegt und/oder aneinandergepresst werden.

5. Verfahren nach einem der vorangegangenen Ansprüche, **dadurch gekennzeichnet, dass** das Gießmaterial (4) beim Zuführen den wenigstens einen Antennenabschnitt (2a, 2b) zumindest teilweise ummantelt und/oder, insbesondere mit Hilfe eines Durchbruchs (11) des wenigstens einen Antennenabschnitts (2a, 2b), durchdringt.

6. Verfahren nach einem der vorangegangenen Ansprüche, **dadurch gekennzeichnet, dass** die Form (3) mit Hilfe eines ersten Kontaktabschnitts (12) der Form (3), insbesondere eines Formdeckels (14) der Form (3), an dem wenigstens einen ersten Antennenabschnitt (2a) und/oder mit Hilfe eines zweiten Kontaktabschnitts (13) der Form (3), insbesondere eines Formbodens (15) der Form (3), den wenigstens einen zweiten Antennenabschnitt (2b) angelegt und/oder eine Kontaktkraft eingebracht wird.

7. Verfahren nach einem der vorangegangenen Ansprüche, **dadurch gekennzeichnet, dass** beim Anlegen der Form (3), an die wenigstens zwei Antennenabschnitte (2a, 2b), wenigstens ein an die wenigstens zwei Antennenabschnitte (2a, 2b) angrenzender Hohlraum (16) für das Gießmaterial (4) erzeugt wird,
so dass durch Aushärten und/oder Abkühlen des Gießmaterials (4) vorzugsweise die die wenigstens zwei Antennenabschnitte (2a, 2b) formschlüssig und/oder kraftschlüssig verbindende Verbindungseinrichtung (5) und/oder der Absorber (6) gebildet werden kann.

8. Verfahren nach einem der vorangegangenen Ansprüche, **dadurch gekennzeichnet, dass** die aneinander angelegten Antennenabschnitte (2a, 2b) durch wenigstens zwei entlang der Stapelrichtung (10) voneinander beabstandete und/oder an Außenseiten (17) der Antennenabschnitte (2a, 2b) angrenzende und/oder anliegende Verbindungsabschnitte (18) der Verbindungseinrichtung (5) und/oder des Absorbers (6) formschlüssig und/oder kraftschlüssig miteinander verbunden werden,
wobei an wenigstens einem der Verbindungsabschnitte (18) vorzugsweise wenigstens ein, insbesondere entlang der Stapelrichtung (10) abstehender, Anbindungsabschnitt (19) erzeugt, insbesondere angespritzt, wird.

9. Hohlleiterantenne (1), insbesondere für ein Kraftfahrzeug,
mit wenigstens einem Antennenabschnitt (2a, 2b),
**dadurch gekennzeichnet,**
**dass** die Hohlleiterantenne (1) nach einem Verfahren gemäß der vorherigen Ansprüche hergestellt ist und/oder
**dass** ein Absorber (6) und/oder eine Verbindungseinrichtung (5) der Hohlleiterantenne (1) wenigstens einen an wenigstens einem Verbindungsabschnitt angeordneten und/oder von dem wenigstens einen Verbindungsabschnitt, insbesondere entlang einer Stapelrichtung (10) der Hohlleiterantenne (1), abstehenden Anbindungsabschnitt (19) umfasst, mit dessen Hilfe der Absorber (6) und/oder die Verbindungseinrichtung (5) mit einer Leiterplatte (20) verbindbar ist.

10. Hohlleiterantenne (1) nach dem vorangegangenen Anspruch, **dadurch gekennzeichnet, dass** die Hohlleiterantenne (1) zwei Antennenabschnitte (2a, 2b) umfasst, die im bestimmungsgemäßen Gebrauch der Hohlleiterantenne (1) aneinander anliegen und/oder einen zumindest abschnittsweise hohlen Antennenkörper (23) ausbilden.

11. Hohlleiterantenne (1) nach einem der vorangegangenen Ansprüche, **dadurch gekennzeichnet, dass** der Absorber (6) und/oder die Verbindungseinrichtung (5) an einer Vorderseite (24) der Hohlleiterantenne (1) den wenigstens einen Verbindungsabschnitt (18) und/oder wenigstens eine Aussparung (25) und/oder wenigstens einen den wenigstens einen Verbindungsabschnitt (18) und/oder einen die wenigstens eine Aussparung (25) umfassenden Abdeckabschnitt (26) aufweist.

12. Hohlleiterantenne (1) nach einem der vorangegangenen Ansprüche, **dadurch gekennzeichnet, dass** der Absorber (6) und/oder die Verbindungseinrichtung (5) an einer Rückseite (27) der Hohlleiterantenne (1) den wenigstens einen Verbindungsabschnitt (18) und/oder den wenigstens einen Anbindungsabschnitt (19) umfasst.

13. Hohlleiterantenne (1) nach einem der vorangegangenen Ansprüche, **dadurch gekennzeichnet, dass** der Absorber (6) und/oder die Verbindungseinrichtung (5) einen, vorzugsweise entlang der Stapelrichtung (10) erstreckenden und/oder an wenigstens einer Seitenfläche (28) des wenigstens einen Antennenabschnitts (2a, 2b) angrenzenden, Rahmenabschnitt (29) umfasst.

14. Hohlleiterantenne (1) nach einem der vorangegangenen Ansprüche, **dadurch gekennzeichnet, dass** der wenigstens eine Antennenabschnitt (2a, 2b) wenigstens einen zumindest teilweise entlang der Stapelrichtung (10) ausgebildeten Durchbruch (11) umfasst, so dass ein Gießmaterial (4) zur Herstellung des Absorbers (6) und/oder der Verbindungseinrichtung (5) durch den wenigstens einen Antennenabschnitt (2a, 2b) hindurchgeführt werden kann,
wobei vorzugsweise wenigstens einer der Antennenabschnitte (2a, 2b), insbesondere innerhalb des wenigstens einen Durchbruchs (11), zwei einander entgegengesetzte Formschrägen (30) umfasst.

15. Hohlleiterantenne (1) nach einem der vorangegangenen Ansprüche, **dadurch gekennzeichnet, dass** korrespondierende Durchbrüche (11) der beiden Antennenabschnitte (2a, 2b) im Bereich der Anlageabschnitte (9) einen ersten Querschnitt (7) und im Bereich der Außenseite (17) der Antennenabschnitte (2a, 2b) einen zweiten Querschnitt (8) umfassen,
wobei sich der erste Querschnitt (7) vom zweiten Querschnitt (8) vorzugsweise unterscheidet und/oder der erste Querschnitt (7) kleiner als der zweite Querschnitt (8) ist.
